# EUROPÄISCHE PATENTANMELDUNG

(11) **EP 0 013 684 A1**
(43) Veröffentlichungstag der Anmeldung: **06.08.1980**
(21) Anmeldenummer: 79103312.9
(22) Anmeldetag: 06.09.1979
(51) Int. Cl.: B22C 7/04, B22C 19/02, B23Q 3/08

(54) **Form- oder Rüttelformmaschine**

(30) Priorität: 26.01.1979 DE 2902953
(71) Anmelder: Heinrich Wagner Maschinenfabrik GmbH & Co, D-5928 Laasphe (DE)
(72) Erfinder: Grolla, Herbert, Ing.(grad.), D-5928 Laasphe (DE)
(74) Vertreter: Schlee, Richard, Dipl.-Ing.

(57) **Zusammenfassung**

Zur Befestigung einer Modellplatte (5) mit einem Modell (6) auf einer Tischplatte (1) einer Rüttelformmaschine sind in der Tischplatte (1) Kanäle (10, 11) und Bohrungen (12) angeordnet, die an eine Vakuumleitung (4) anschließbar sind. Mit Hilfe dieser Kanäle und Bohrungen wird zwischen der Modellplatte (5) und der Tischplatte (1) ein Unterdruck erzeugt, der eine sichere und schnelle Verbindung zwischen Maschine und Modellplatte gewährleistet.

## Beschreibung

Die Erfindung betrifft Form- oder Rüttelformmaschinen mit einer Tischplatte für die Auflage und Befestigung von Modellplatten.

Modellplatten werden im allgemeinen mittels Schrauben auf den Tischplatten der Maschinen befestigt; in Sonderfällen bei Formanlagen auch durch Verklammerungen, die pneumatisch oder hydraulisch betätigt werden. Weiter sind handbetätigte Verschlüsse und Kniehebelverschlüsse bzw. Exzenter-Spannvorrichtungen bekannt. Alle diese Befestigungsweisen sind aufwendig und in der Bedienung zeitraubend. Aufgabe der Erfindung ist die Ausbildung einer Befestigung, die fast ohne jeden Zeitaufwand herstellbar und lösbar ist und nur einen sehr geringen Aufwand erfordert.

Erfindungsgemäß ist die einleitend beschriebene Maschine so ausgebildet, daß die Befestigung der Modellplatten auf der Tischplatte mit Hilfe eines Unterdruckes zwischen Modell- und Tischplatte erfolgt.

Die Erfindung benötigt keinen besonderen Aufwand, da lediglich eine elektromotorisch angetriebene VakuumPumpe erforderlich ist. Für die Herstellung und Auflösung der Verbindung ist nur die Betätigung eines Ventiles erforderlich. Die Kanäle in der Tischplatte sind durch Fräsen leicht herstellbar.

Ein Ausführungsbeispiel der Erfindung ist im.folgenden anhand der Zeichnung beschrieben, die in schematischer Darstellung einen Schnitt durch eine Formrüttelmaschine mit einer Tischplatte gemäß der Erfindung und mit einem aufgesetzten Formkasten zeigt..

In der Zeichnung bezeichnet 1 die Tischplatte der Maschine. Sie liegt auf zwei Vibratoren 2 auf und wird durch Federn 3 gegenüber einem nicht gezeigten . Maschinengestell 8 abgestützt. Mit 5 ist eine Modellplatte mit einem Modell 6 und mit 7 ein mit Sand 9 gefüllter Formkasten bezeichnet.

In der Tischplatte 1 sind offene Kanäle 10 ausgefräst, die gleichmäßig über die Oberfläche der Tischplatte verteilt sind. Jeder Kanal 10 steht durch eine Bohrung 11 mit einer Bohrung 12 in Verbindung. Diese Bohrung führt zu einem Anschlußstutzen 13 mit einem zu einer Vakuumleitung führenden Schlauch 4.

Die Arbeitsweise der Maschine ergibt sich aus der Zeichnung. Die Modellplatte 5 wird durch den atmosphärischen Druck fest gegen die Tischplatte 1 gedrückt. Die Dichtung zwischen den Platten 1 und 5 kann durch Anordnung eines Dichtringes 14 sichergestellt werden,

## Patentansprüche

1. Form- oder Rüttelformmaschinen mit einer Tischplatte für die Auflage und Befestigung von Modellplatten, dadurch gekennzeichnet, daß die Befestigung der Modellplatten (5) auf der Tischplatte (1) mit Hilfe eines Unterdruckes zwischen Modell- und Tischplatte erfolgt.

2. Maschine nach Anspruch 1, dadurch gekennzeichnet, daß die Tischplatte (1) an ihrer Oberfläche offene Kanäle (10) aufweist, die mit einem Anschlußstutzen .(13) für eine Saugleitung (4) verbunden sind.

3. Maschine nach den Ansprüchen 1 und 2, dadurch gekennzeichnet, daß jeder Kanal (10) durch je eine Bohrung (11) mit einer für alle Kanäle (10) gemeinsamen Bohrung (12) der Tischplatte (1) verbunden ist.
